# EUROPÄISCHE PATENTSCHRIFT

(11) **EP 0 427 801 B1**
(45) Veröffentlichungstag und Bekanntmachung des Hinweises auf die Patenterteilung: **01.06.1994**
(21) Anmeldenummer: 90903317.7
(22) Anmeldetag: 23.02.1990
(51) Int. Cl.: F02P 3/08

(54) **HALBLEITERSCHALTER, INSBESONDERE ALS HOCHSPANNUNGS-ZÜNDSCHALTER FÜR BRENNKRAFTMASCHINEN**
SEMICONDUCTOR SWITCH, ESPECIALLY A HIGH-TENSION IGNITION SWITCH FOR AN INTERNAL COMBUSTION ENGINE
COMMUTATEUR A SEMI-CONDUCTEURS, UTILISE NOTAMMENT COMME CONTACTEUR HAUTE TENSION POUR MOTEURS A COMBUSTION INTERNE

(30) Priorität: 02.06.1989 DE 3917968
(43) Veröffentlichungstag der Anmeldung: 22.05.1991
(73) Patentinhaber: ROBERT BOSCH GMBH, 70442 Stuttgart (DE)
(72) Erfinder: VOGEL, Manfred, D-7257 Ditzingen (DE); HERDEN, Werner, D-7016 Gerlingen (DE)
(86) Internationale Anmeldenummer: DE9000123
(87) Internationale Veröffentlichungsnummer: WO9015242

(56) Entgegenhaltungen:
- DE-A- 3 731 412
- FR-A- 1 247 459

## Beschreibung

### Stand der Technik

Die Erfindung betrifft einen Halbleiterschalter, insbesondere als Zündspannungsschalter zum Anlegen einer Zündspannung an eine Zündkerze einer Brennkraftmaschine, mit einer von Halbleiter-Bauelementen gebildeten Kaskadenschaltung zum Durchschalten einer Betriebsspannung an einen Verbraucher, nach der Gattung des Hauptanspruchs.

Bei Halbleiter-Hochscannungsschaltern ist es bekannt, eine Kaskadenschaltung (Reihenschaltung) von Halbleiter-Bauelementen vorzunehmen, damit die Spannungsfestigkeit gewährleistet ist. Hierbei ist ein genaue Dimensionierung der zur vorzugsweise gleichmäßigen Spannungsaufteilung notwendigen Beschaltungsglieder der Halbleiter-Bauelemente wichtig, da die Überschreitung der Sperrspannungs-Grenzwerte zur Zerstörung der Halbleiter führt. Die bekannten Beschaltungsglieder sind durch relativ aufwendige R-C-Netzwerke realisiert. Eine infolge von Exemplarstreuungen und durch die unvermeidbaren Streukapazitäten auftretende ungleiche Spannungsaufteilung ist somit vermieden. Durch die Beschaltungsglieder ergibt sich ein relativ aufwendiger und kostspieliger Schaltungsaufbau.

Aus der DE-OS 37 31 412 ist ein mit Fototransistoren bestückter Hochspannungsschalter bekannt, bei dem jedem Transistor ein Widerstand parallel geschaltet ist. Der so gebildete Spannungsteiler dient der gleichmäßigen Aufteilung der zu schaltenden Betriebsspannung. Neben den bereits erwähnten Nachteilen derartiger Beschaltungsglieder führt der durch den Spannungsteiler fließende Strom überdies zu unerwünschten Verlusten.

### Vorteile der Erfindung

Die erfindungsgemäße Vorrichtung mit den im Hauptanspruch genannten Merkmalen hat demgegenüber den Vorteil, daß keine Beschaltungsglieder eingesetzt werden müssen und dennoch eine weitestgehend symmetrische Spannungsaufteilung realisiert wird. Der Schaltungsaufwand wird hierdurch entscheidend verringert und es treten keine zusätzlichen Spannungssteuerverluste auf. Die in Reihe geschalteten Halbleiter-Bauelemente der Kaskadenschaltung weisen jeweils eine Sperrschichtkapazität auf und die zwischen je zwei Halbleiter-Bauelementen bestehende Verbindung bildet durch die dort vorliegende elektrische Feldverteilung eine entsprechende (parasitäre) Erdkapazität aus. Diese an sich bekannten Kapazitäten sind unvermeidbar und haben daher nichts mit den aus dem Stand der Technik bekannten Beschaltungsgliedern gemeinsam. Sie werden für die symmetrische Spannungsaufteilung des erfindungsgemäßen Halbleiterschalters herangezogen, da sie durch einen Spannungsanstieg der Betriebsspannung einen Verschiebestrom hervorrufen. Erfindungsgemäß ist vorgesehen, daß ein vor Erreichen des leitenden Zustands durch die Halbleiterbauelemente fließender Kippstrom relativ zu dem Verschiebestrom innerhalb des Bereichs

${\text{i}}_{\text{ver}} {\text{< i}}_{\text{K}} {\text{< a · i}}_{\text{ver}}$

liegt, wobei iᵥₑᵣ der Verschiebestrom, i_{K} der Kippstrom und a ein Faktor ist, dessen Wert etwa zwischen 5 und 10 liegt. Beim nacheinander erfolgenden Durchschalten der einzelnen in Reihe liegenden HalbleiterBauelemente verändern sich in entsprechender Weise sukzessiv die genannten Kapazitäten der Kaskadenschaltung. Für die Realisierung der erfindungsgemäßen Lehre bestehen mehrere Möglichkeiten, die jeweils für sich oder aber auch in Kombination eingesetzt werden können. Die wichtigste Möglichkeit besteht darin, die Größe des Kippstromes durch Wahl oder bei der Herstellung der Halbleiter-Bauelemente derart vorzugeben, daß die erfindungsgemäße Bedingung erfüllt ist. Eine Einflußnahme ist ferner durch die Einstellung der Sperrschichtkapazität der eingesetzten Halbleiter gegeben. Überdies läßt sich durch den Aufbau der Kaskade in gewissen Grenzen die jeweilige Erdkapazität variieren. Schließlich wird der Verschiebestrom auch durch die Spannungsanstiegsgeschwindigkeit der Betriebsspannung bestimmt, so daß hierüber eine Einflußnahme erfolgen kann. Die vorstehend genannten Größen sind daher derart aufeinander abzustimmen, daß die erfindungsgemäße Bedingung eingehalten wird. In der Praxis ist davon auszugehen, daß sowohl die Sperrschicht - als auch die Erdkapazität in relativ engen Grenzen festliegt. Auch ist die Spannungsanstiegsgeschwindigkeit der Betriebsspannung zumeist durch äußere, nicht in Halbleiterschalter betreffende Umstände in engen Grenzen festgelegt. So wird die Spannungsanstiegsgeschwindigkeit oftmals durch die Anforderungen des Verbrauchers festgelegt. Sofern also durch die äußeren Umstände die Spannungsänderungsgeschwindigkeit vorgegeben ist, kann hierüber keine Einflußnahme zur Realisierung der erfindungsgemäßen Lehre erfolgen.

Als wesentliche Einflußnahme verbleibt daher -wie vorstehend schon erwähnt- die bauteilabhängige Vorgabe des Kippstromes. Unter "Kippstrom" ist derjenige Strom des Halbleiter-Bauelements zu verstehen, der kurz vor Erreichen seines leitenden Zustandes fließt. An dem sich noch im gesperrten Zustand befindlichen Halbleiter-Bauelement liegt die dem Kippstrom zugeordnete Kippspannung an, welche der Zündspannung entspricht, die zum Durchschalten des Halbleiters führt. Erfolgt demgemäß eine Spannungssteigerung bis zur Zündspannung, so nimmt der Halbleiter seinen leitenden Zustand ein. Dabei geht der zuvor fließende, kleine Kippstrom in den Durchlaßstrom (Betriebsstrom) über. Die Grenzen des Kippstromes ergeben sich nach der erfindungsgemäßen Lehre aus der Notwendigkeit, daß kein Halbleiter-Bauelement der Kaskade durchschalten darf, bevor am ausgangsseitigen, zum Verbraucher führenden Halbleiter-Bauelement die Kippspannung und somit der Kippstrom erreicht ist. Andererseits gilt, daß kurz vor dem Durchschalten eine zu hohe Überkopplung vom Eingang der Kaskade zum Verbraucher vermieden werden soll, das heißt, am Verbraucher ist ein zu großer Spannungsaufbau und/oder eine zu große Verlustleistung unerwünscht.

Vorzugsweise ist vorgesehen, daß sich der Verschiebestrom aus der Sperrschichtkapazität C₁ des ausgangsseitig der Kaskade liegenden, zum Verbraucher führenden Halbleiter-Bauelement und der Erdkapazität C₂ nach der Beziehung
ergibt.

Der Spannungsanstieg erfolgt bis zur Zündspannung der Halbleiter-Bauelemente, bei der ein Durchschalten stattfindet. Man nennt dieses "Über-Kopf-Zünden", wenn ohne zusätzliche Ansteuerung, Triggerung oder dergleichen der Zündvorgang erfolgt. Sofern es sich beispielsweise bei dem Halbleiter-Bauelement um einen Thyristor handelt, liegt eine Über-Kopf-Zündung vor, wenn ohne Ansteuerung des Gates die Anoden-Kathoden-Spannung bis auf die Nullkippspannung gesteigert wird, bei der der Halbleiter in seinen leitenden Zustand übergeht.

Bei dem erfindungsgemäßen Halbleiterschalter können jedoch auch Bauelemente mit Steueranschlüssen eingesetzt werden, so daß das Durchschalten durch Ansteuerung dieser Steueranschlüsse vorgenommen werden kann.

Vorzugsweise ist jedes Halbleiterbauelement als Thyristor, Foto-Thyristor oder Kippdiode ausgebildet.

### Zeichnung

Die Erfindung wird im nachfolgenden anhand der Figur näher erläutert. Es zeigen:
Figur 1 eine schematisch dargestellte Kaskade des mit Halbleiter-Bauelementen versehenen Hochspannungsschalters mit angeschlossenem Verbraucher,
Figur 2 ein Diagramm der Betriebsspannung und
Figur 3 ein Strom/Spannungs-Diagramm eines Halbleiter-Bauelements.

Die Figur 1 zeigt eine Reihenschaltung einer Vielzahl von Thyristoren T₁ bis Tₙ. Diese bilden eine Kaskade 1 des erfindungsgemäßen Hochspannungsschalters 2. Das eine Ende der Reihenschaltung bildet einen Eingang 3 und das andere Ende einen Ausgang 4 des Hochspannungsschalters 2. Parallel zu jedem Thyristor T₁ bis Tₙ liegt eine Sperrschichtkapazität C₁. Die Größe der Sperrschichtkapazität C₁ kann in gewissen Grenzen bei der Halbleiterfertigung beeinflußt werden. In der Praxis ist davon auszugehen, daß die Sperrschichtkapazitäten C₁ der Thyristoren T₁ bis Tₙ aufgrund von Exemplarstreuungen nicht alle den gleichen Wert annehmen.

Die zwischen je zwei Halbleiter-Bauelementen T₁ bis Tₙ bestehenden Verbindungen sind an eine durch die elektrische Feldverteilung bestimmte, parasitäre Erdkapazität C₂ angeschlossen. Je nach konstruktivem Aufbau der Kaskade 1 ist eine Einflußnahme in gewissen Grenzen auf die Größe dieser Erdkapazitäten C₂ möglich. Insofern kann die Größe der einzelnen Erdkapazitäten C₂ in Abhängigkeit von der Lage innerhalb der Kaskade variieren; bei einem symmetrischen Aufbau der Kaskade 1 ist jedoch möglich, daß alle Erdkapazitäten C₂ etwa den gleichen Wert aufweisen.

Sowohl bei den Sperrschichtkapazitäten C₁ als auch bei den Erdkapazitäten C₂ handelt es sich um unvermeidbare, parasitäre Kapazitäten, also nicht um zusätzliche Beschaltungsclieder, wie diese aus dem Stand der Technik bekannt sind. Zur Verdeutlichung dieses Unterschieds ist in der Figur 1 eine gestrichelte Darstellung gewählt.

An den Eingang 3 der Kaskade 1 wird die Betriebsspannung uₒ angelegt und an den Ausgang 4 ist ein Verbraucher 5 angeschlossen. Vorzugsweise wird der Hochspannungsschalter 2 als Zündspannungsschalter zum Anlegen einer Zündspannung an eine Zündkerze einer Brennkraftmaschine eingesetzt. Insofern handelt es sich bei der Betriebsspannung uₒ um die Sekundärspannung einer Zündspule und bei dem Verbraucher 5 um eine Zündkerze Z_{K}. Das jeweilige Gate 6 der Thyristoren T₁ bis Tₙ ist im dargestellten Ausführungsbeispiel nicht beschaltet. Dieses bedeutet, daß die Thyristoren T₁ bis Tₙ ihren leitenden Zustand einnehmen, wenn die Anoden-Kathoden-Spannung einen bestimmten Grenzwert (Nullkippspannung) U_{K0} überschreitet. Sofern -nach einem nicht dargestellten Ausführungsbeispiel- eine Ansteuerung der Gates 6 erfolgt, liegt eine Abhängigkeit der Zündspannung der Thyristor T₁ bis Tₙ von dem jeweils fließenden Steuerstrom vor. Im nachfolgenden soll jedoch auf die ansteuerungsfreie, in Figur 1 dargestellte Ausführungsform eingegangen werden.

In der Figur 2 ist der Spannungsverlauf der Sekundärspannung (Betriebsspannung uₒ) einer nicht dargestellten Zündspule gezeigt. Die negative Halbwelle weist eine Flanke mit der Spannungsanstiegsgeschwindigkeit duₒ/dt auf.

Die Figur 3 zeigt das Strom-Spannungsdiagramm von einem der Thyristoren T₁ bis Tₙ. Dargestellt ist der Durchlaß- bzw. Schaltquadrant des Diagramms. Mit steigender Anoden-Kathoden-Spannung U_{D} nimmt der Strom zunächst kaum merklich zu, sondern ist auf den Blockierstrom I_{AK} begrenzt. Wird die Kippspannung u_{K} erreicht, so steigt der Strom schlagartig auf den Kippstrom i_{K} an und geht dann sprunghaft in den Durchlaßstrom I_{T} über. Da die Gates 6 der Thyristor T₁ bis Tₙ nicht angesteuert werden (Figur 1), handelt es sich bei der Kippspannung u_{K} um die Nullkippspannung U_{K0}.

Erfindungsgemäß ist nunmehr vorgesehen, daß zur gleichmäßigen Verteilung der Sekundärspannung (Betriebsspannung u₀) über die Thyristoren T₁ bis Tₙ ein vor Erreichen des leitenden Zustandes der Thyristoren T₁ bis Tₙ fließender Kippstrom i_{K} relativ zu einem Verschiebestrom iᵥₑᵣ innerhalb des Bereichs

${\text{i}}_{\text{ver}} {\text{< i}}_{\text{k}} {\text{< a · i}}_{\text{ver}}$

liegt, wobei der Faktor a einen Wert etwa zwischen 0 und 10 annimmt. Die erfindungsgemäße Lehre stellt sicher, daß auch ohne zusätzliche Beschaltungsglieder und trotz Exemplarstreuungen der Halbleiter eine im wesentlichen gleichmäßige Spannungsaufteilung für die einzelnen Kaskadenelemente erfolgt, so daß die Spannungsfestigkeit der einzelnen Thyristor T₁ bis Tₙ nicht überschritten wird.

Für den Verschiebestrom gilt die Beziehung
so daß sich die Beziehung
ergibt.

Der erfindungsgemäße Hochspannungsschalter 2 arbeitet folgendermaßen:
Durch entsprechende Ansteuerung der nicht dargestellten Zündspule wird der in der Figur 2 angegebene Spannungsverlauf an den Eingang 3 der Kaskade 1 angelegt. Demgemäß läuft die negative Halbwelle mit einer Spannungsänderungsgeschwindigkeit duₒ/dt in die Schaltung ein, so daß sich die dem Thyristor T₁ zugehörige Sperrschichtkapazität C₁ auflädt und der Strom durch den Thyristor T₁ den Wert des Kippstromes iₖ annimmt. Der Kippstrom iₖ fließt dann zum Thyristor T₂ und lädt dort die vorhandene Sperrschichtkapazität C₁ und Erdkapazität C₂ auf. Auch beim Thyristor T₂ stellt sich der Kippstrom iₖ ein. Dieser Vorgang wiederholt sich bei den nachfolgenden Thyristoren T₃ bis Tₙ, wobei der aus dem Thyristor Tₙ vorgelagerten Stufe (Tₙ₋₁) der Kaskade 1 kommende Strom eine Aufladung der zueinander parallel liegenden Kapazitäten der ausgangsseitigen Stufe (Thyristor Tₙ) vornimmt. Die Gesamtkapazität der letzten Stufe setzt sich somit aus der Summe der dem Thyristor Tₙ zugehörigen Sperrschichtkapazität C₁ und Erdkapazität C₂ zusammen. Diese Gesamtkapazität ist gegenüber den anderen Stufen der Kaskade 1 die größte Kapazität, da in der letzten Stufe keine Reihenschaltung von Kapazitäten besteht. Sie wird mit der Spannungsänderungsgeschwindigkeit duₒ/dt beaufschlagt, was zur Ausbildung des Verschiebestromes iᵥₑᵣ führt.

Insgesamt stellt sich als Summenkippspannung exakt die Summe der Einzelkippspannung u_{K} der einzelnen Halbleiter der Kaskade 1 ein, so daß sich Exemplarstreuungen nicht negativ bemerkbar machen. Die insgesamt vorliegende, symmetrische Spannungsaufteilung ohne zusätzliche Beschaltungsglieder führt beim Erreichen der Zündspannung zu einem nahezu gleichzeitigen Durchsteuern sämtlicher Tyristoren T₁ bis Tₙ.

Die Erfindung soll an einem Zahlenbeispiel näher verdeutlicht werden:
Es sei angenommen, daß die Summe aus Sperrschichtkapazität C₁ und Erdkapazität C₂ ein 1 pF beträgt. Die Spannungsanstiegsgeschwindigkeit duₒ/dt wird mit 1000 V/µs vorgegeben. Für einen Faktor a = 5 ergibt sich dann

${\text{i}}_{\text{k}} \text{> 1 mA}$
${\text{i}}_{\text{k}} \text{< 5 mA}$

Sofern der Kippstrom iₖ also im Bereich zwischen 1 und 5 mA liegt, ist von einer im wesentlichen symmetrischen Aufteilung der Kaskadeneingangsspannung (Betriebsspannung uₒ) über die einzelnen Stufen der Kaskade 1 auszugehen. Bei der Entwicklung der Halbleiter-Bauelemente für die im Beispiel behandelte Schaltungsanordnung sind also dem Halbleiter-Fachmann geläufige Maßnahmen zu treffen, daß der Kippstrom iₖ im Bereich zwischen 1 und 5 mA liegt.

## Patentansprüche

1. Halbleiterschalter, insbesondere als Zündspannungsschalter zum Anlegen einer Zündspannung an eine Zündkerze einer Brennkraftmaschine, mit einer von in Reihe liegenden Halbleiter-Bauelementen (T₁ bis Tₙ) gebildeten Kaskadenschaltung zum Durchschalten einer Betriebsspannung uₒ an einen Verbraucher, wobie die Halbleiter-Bauelemente jeweils eine Sperrschichtkapazität (C₁) aufweisen und die zwischen je zwei Halbleiter-Bauelementen bestehende Verbindung eine durch die elektrische Feldverteilung bestimmte, parasitäre Erdkapazität (C₂) ausbildet, dadurch gekennzeichnet, daß ein vor Erreichen des leitenden Zustandes durch die Halbleiter-Bauelemente (T₁ bis Tₙ) fließender Kippstrom iₖ relativ zu einem Verschiebestrom iᵥₑᵣ innerhalb des Bereichs
${\text{i}}_{\text{ver}} {\text{< i}}_{\text{k}} {\text{< a i}}_{\text{ver}}$
liegt, wobei der Verschiebestrom iᵥₑᵣ durch einen Spannungsanstieg (duₒ/dt) der Betriebsspannung (uₒ) an den sich sukzessiv mit dem Durchschalten der Halbleiter-Bauelemente verändernden Ladezustand der Sperrschicht-(C₁) und Erdkapazitäten (C₂) der Kaskadenschaltung hervorgerufen ist und der Faktor a einen Wert zwischen 5 und 10 aufweist, wobei die bauteilespezifischen Kapazitätswerte (C₁, C₂) der eingesetzten Halbleiter-Bauelemente so gewählt sind, daß sie die angegebene Beziehung erfüllen.

2. Halbleiterschalter nach Anspruch 1, dadurch gekennzeichnet, daß der Spannungsanstieg (duₒ/dt) bis zur ein Durchschalten bewirkenden Zündspannung (U_{K0}) der Halbleiter-Bauelemente (T₁ bis Tₙ) erfolgt.

3. Halbleiterschalter nach einem der vorhergehenden Ansprüche, dadurch gekennzeichnet daß die Halbleiter-Bauelemente (T₁ bis Tₙ) Steueranschlüsse (Gates 6) aufweisen und daß das Durchsteuern der Halbleiter-Bauelemente (T₁ bis Tₙ) durch Ansteuerung der Steueranschlüsse (Gates 6) erfolgt.

4. Halbleiterschalter nach einem der vorhergehenden Ansprüche, dadurch gekennzeichnet, daß der Kippstrom iₖ bei der Herstellung jedes Halbleiter-Bauelementes (T₁ bis Tₙ) festgelegt wird.

5. Halbleiterschalter nach einem der vorhergehenden Ansprüche, dadurch gekennzeichnet, daß jedes Halbleiter-Bauelement (T₁ bis T₆) als Thyristor, Foto-Thyristor, Foto-IC oder Kippdiode ausgebildet ist.

## Claims

1. Semiconductor switch, in particular as an ignition voltage switch for applying an ignition voltage to a spark plug of an internal combustion engine, having a cascade circuit formed from semiconductor components (T₁ to Tₙ) connected in series, for the purpose of switching through an operating voltage uₒ to a load, the semiconductor components each having a depletion layer capacitance (C₁) and the connection between every two semiconductor components forming a parasitic earth capacitance (C₂) which is determined by the electrical field distribution, characterized in that a breakover current i_{K} which flows across the semiconductor components (T₁ to Tₙ) before the conductive state is reached lies within the range
${\text{i}}_{\text{ver}} {\text{< i}}_{\text{K}} {\text{< a · i}}_{\text{ver}}$
in relation to a displacement current iᵥₑᵣ, the displacement current iᵥₑᵣ being brought about by a voltage rise (duₒ/dt) of the operating voltage (uₒ) to the charge state of the depletion layer capacitance (C₁) and earth capacitance (C₂) of the cascade circuit, which state changes successively with the switching-through of the semiconductor components, and the factor a having a value between 5 and 10, the component-specific capacitance values (C₁, C₂) of the semiconductor components used being selected such that they fulfil the indicated relation.

2. Semiconductor switch according to Claim 1, characterized in that the voltage rise (duₒ/dt) takes place up to the ignition voltage (U_{K0}), which brings about switching-through, of the semiconductor components (T₁ to Tₙ).

3. Semiconductor switch according to one of the preceding claims, characterized in that the semiconductor components (T₁ to Tₙ) have control terminals (gates 6), and in that the tripping of the semiconductor components (T₁ to Tₙ) is effected by driving the control terminals (gates 6).

4. Semiconductor switch according to one of the preceding claims, characterized in that the breakover current i_{K} is fixed during the manufacture of each semiconductor component (T₁ to Tₙ).

5. Semiconductor switch according to one of the preceding claims, characterized in that each semiconductor component (T₁ to T₆) is constructed as a thyristor, photothyristor, photo IC or breakover diode.

## Revendications

1. Commutateur à semi-conducteurs, et notamment contacteur de tension d'allumage pour appliquer une tension d'allumage à une bougie d'un moteur thermique comportant des semi-conducteurs (T₁...Tₙ) en série formant un circuit en cascade pour transmettre une tension de fonctionnement (uₒ) à l'utilisateur, les semi-conducteurs ayant chaque fois une capacité de couche de blocage (C₁) et la liaison entre chaque fois deux semi-conducteurs formant une capacité de masse (C₂), parasite, définie par la distribution du champ électrique, caractérisé en ce qu'un courant de basculement iₖ traversant les semi-conducteurs (T₁...Tₙ) avant que ceux-ci n'atteignent leur état conducteur, est défini par rapport à un courant de déplacement (iᵥₑᵣ) dans la plage donnée par la relation suivante :
${\text{i}}_{\text{ver}} {\text{< i}}_{\text{k}} {\text{< a i}}_{\text{ver}}$
dans laquelle le courant de déplacement iᵥₑᵣ est engendré par une montée de tension (duₒ/dt) de la tension de fonctionnement (uₒ) de l'état de charge variant successivement par le passage à l'état conducteur des semi-conducteurs, de la capacité de couche de blocage (C₁) et de la capacité de masse (C₂) du montage en cascade, le coefficient (a) prenant une valeur comprise entre 5 et 10, et les capacités (C₁, C₂) propres aux composants utilisés étant choisies pour satisfaire à la relation donnée ci-dessus.

2. Commutateur à semi-conducteurs selon la revendication 1, caractérisé en ce que la montée en tension (duₒ/dt) se fait jusqu'à une tension d'allumage (U_{K0}) des semi-conducteurs (T₁...Tₙ) provoquant leur déblocage.

3. Commutateur à semi-conducteurs selon l'une des revendications précédentes, caractérisé en ce que les semi-conducteurs (T₁...Tₙ) possèdent des bornes de commande (gâchettes 6) et la commande de déblocage des semi-conducteurs (T₁...Tₙ) se fait par la commande des gâchettes (6).

4. Commutateur à semi-conducteurs selon l'une des revendications précédentes, caractérisé en ce que le courant de basculement (iₖ) est fixé par la fabrication de chaque semi-conducteur (T₁...Tₙ).

5. Commutateur à semi-conducteurs selon l'une des revendications précédentes, caractérisé en ce que chaque semi-conducteur (T₁...Tₙ) est un thyristor, un photo-thyristor, un circuit intégré de type photo ou une diode de basculement.
